# EUROPÄISCHE PATENTANMELDUNG

(11) **EP 4 613 966 A1**
(43) Veröffentlichungstag der Anmeldung: **10.09.2025**
(21) Anmeldenummer: 25161884.9
(22) Anmeldetag: 05.03.2025
(51) Int. Cl.: E06B 9/17, E06B 9/42, E06B 9/58

(54) **SONNENSCHUTZVORRICHTUNG MIT VERSTELLBARER ABDECKBLENDE FÜR EINE NISCHE**

(30) Priorität: 08.03.2024 DE 102024106755
(71) Anmelder: STOBAG AG, 5630 Muri (CH)
(72) Erfinder: Sylai, Noldit, 5610 Wohlen (CH); Schwarzenberger, Marco, 6331 Hünenberg (CH); Hess, Jan, 5600 Lenzburg (CH)
(74) Vertreter: Lichti - Patentanwälte Partnerschaft mbB

(57) **Zusammenfassung**

Vorgeschlagen wird eine Sonnenschutzvorrichtung (1) mit einem Gehäuse (2), in dem eine Tuchwelle (3) mit einem aufrollbaren Markisentuch (4) drehbar gelagert ist, wobei das Gehäuse (2) zur Montage in einer Nische (5) eines Gebäudes vorgesehen ist und an einer Seite eine Austrittsöffnung (8) für das Markisentuch (4) aufweist. Die Sonnenschutzvorrichtung (1) zeichnet sich dadurch aus, dass an dem Gehäuse (2) ein Blendenelement (13) angeordnet ist, das in einer Ebene (E) in zwei zueinander senkrechten Richtungen (x, y) relativ zum Gehäuse (2) reversibel verstellbar ist.

## Beschreibung

Die Erfindung betrifft eine Sonnenschutzvorrichtung, vorzugsweise nach Art einer sog. Senkrechtmarkise, mit einem Gehäuse, in dem eine Tuchwelle mit einem aufrollbaren Markisentuch drehbar gelagert ist. Das Gehäuse ist in eine Nische und insbesondere in eine Deckennische eines Gebäudes durch eine Nischenöffnung einführbar und zur Montage in der Nische vorgesehen und weist an einer Seite eine Austrittsöffnung für das Markisentuch auf.

Sonnenschutzvorrichtungen der genannten Art verfügen in der Regel über ein Blendenelement, um die Nische nach erfolgter Montage der Sonnenschutzvorrichtung blickdicht zu verschließen und auf diese Weise wenig ansehnliche technische Einrichtungen der Sonnenschutzvorrichtung zu verbergen. In der Praxis sind Nischen oder vergleichbare Bereiche, in denen Sonnenschutzvorrichtungen der genannten Art typischerweise montiert werden, jedoch oft nicht exakt gleichmäßig ausgebildet, was ihre baulichen Abmessungen anbelangt. Wenn nun die Sonnenschutzvorrichtung in einer solchen Nische montiert wird, ergibt sich speziell in der Ansicht von unten durch ungleiche Spaltmaße zwischen dem Gehäuse der Sonnenschutzvorrichtung bzw. dem Blendenelement und den Rändern der Nische ein ästhetisch unschönes Erscheinungsbild, was besonders bei hochwertigen Sonnenschutzvorrichtungen negativ auffällt und für den Kunden nicht zufriedenstellend ist.

Der Erfindung liegt die Aufgabe zugrunde, eine Sonnenschutzvorrichtung der o.g**.** Art so weiterzubilden, dass eine ästhetisch hochwertige Unteransicht des Produktes (d.h**.** unter anderem ein umlaufend einheitliches Spaltmaß) erreicht werden kann. Dadurch soll ein ästhetisch ansprechendes und hochwertig anmutendes Produkt für den Endkunden geschaffen werden.

Diese Aufgabe wird erfindungsgemäß gelöst durch eine Sonnenschutzvorrichtung (vorliegend alternativ auch als "Markise" oder "Senkrechtmarkise" bezeichnet) mit einem Gehäuse, in dem eine Tuchwelle mit einem aufrollbaren Markisentuch drehbar gelagert ist, wobei das Gehäuse in eine Nische und insbesondere in eine Deckennische eines Gebäudes durch eine Nischenöffnung einführbar und zur Montage in der Nische vorgesehen ist und an einer Seite eine Austrittsöffnung für das Markisentuch aufweist. Die erfindungsgemäße Sonnenschutzvorrichtung zeichnet sich dadurch aus, dass an dem Gehäuse ein, in einer Draufsicht vorzugsweise rechteckiges Blendenelement zur zumindest teilweisen Abdeckung der Nischenöffnung angeordnet ist, das in einer Ebene, die vorzugsweise parallel zu einer die Austrittsöffnung beinhaltenden Gehäuseebene bzw. Gehäuseunterseite orientiert ist, in zwei zueinander senkrechten (Raum-) Richtungen relativ zum Gehäuse reversibel verstellbar ist.

Dadurch lässt sich das Blendenelement (vorliegend alternativ auch einfach als "Blende" bezeichnet) an der Nische ausrichten - bevorzugt auch im bereits eingebauten Zustand der Markise -, um gleiche oder zumindest optisch ansprechende Spaltmaße zu erreichen und eine Störung der Ansicht von unten durch technische Funktionselemente der Markise zu vermeiden.

In Weiterbildung der Erfindung kann vorgesehen sein, dass das Blendenelement zusätzlich in einer weiteren Richtung, die senkrecht zu den beiden vorgenannten (Raum-)Richtungen verläuft, relativ zum Gehäuse reversibel verstellbar ist.

Das Blendenelement kann durch Strangpressen, insbesondere aus Aluminium oder einer entsprechenden Legierung, oder aus gekantetem Blech herstellt sein. Der hohe Umformgrad, der in einem Verfahrensschritt erreichbar ist und die geringen Werkzeugkosten machen insbesondere das Strangpressen für die Fertigung relativ geringer Lose interessant.

Eine erste Weiterbildung der erfindungsgemäßen Sonnenschutzvorrichtung ist dadurch gekennzeichnet, dass das Blendenelement kraftschlüssig an dem Gehäuse befestigt ist. Dies lässt sich auf unterschiedliche Art und Weise bewerkstelligen.

Eine entsprechende Weiterbildung der erfindungsgemäßen Sonnenschutzvorrichtung ist dadurch gekennzeichnet, dass das Blendenelement magnetisch an dem Gehäuse befestigt ist.

Zu diesem Zweck kann rückseitig an der Blende (d.h. in der Unteransicht unsichtbar) ein magnetisches oder magnetisierbares Element angebracht sein, das mit einem entsprechenden Element an dem Gehäuse magnetisch anziehend wechselwirkt. Alternativ kann zumindest eines der Bauteile (Blende oder Gehäuse) selbst aus einem geeigneten Material hergestellt sein, z.B. aus magnetischem Stahl. Besonders vorteilhaft ist eine Ausgestaltung, bei der an dem Gehäuse unterseitig wenigstens ein (Permanent-)Magnet angebracht ist und bei der die Blende rückseitig zumindest einen (aufgesetzten) Bereich aus einem ferromagnetischen Werkstoff aufweist, mit dem sie an dem Magneten haftet, wodurch eine gewisse allseitliche Verschiebbarkeit der Blende in der genannten Ebene gewährleistet ist. Auch die umgekehrte Anordnung ist möglich. Die Blende ist so ohne weitere Hilfsmittel beliebig oft anbringbar bzw. abnehmbar und relativ zum Gehäuse und der Deckennische positionierbar.

Eine wieder andere Weiterbildung der erfindungsgemäßen Sonnenschutzvorrichtung ist dadurch gekennzeichnet, dass das Blendenelement formschlüssig an dem Gehäuse befestigt ist. Auch dies lässt sich auf unterschiedliche Art und Weise bewerkstelligen.

Eine entsprechende Weiterbildung der erfindungsgemäßen Sonnenschutzvorrichtung ist z.B. dadurch gekennzeichnet, dass das Blendenelement mittels einer Klettverbindung an dem Gehäuse befestigt ist. Dazu kann die Blende rückseitig einen Teil der Klettverbindung aufweisen, z.B. in Form eines selbstklebenden Hakenmaterials, während an dem Gehäuse unterseitig der andere Teil der Klettverbindung angebracht ist, z.B. in Form eines selbstklebenden Flausch- oder Schlaufenmaterials, oder umgekehrt.

Auch eine solche Verbindung von Blende und Gehäuse ist beliebig oft und ohne Hilfsmittel lösbar und erlaubt eine gewisse allseitliche Verschiebbarkeit der Blende in der genannten Ebene relativ zu Gehäuse und Nische.

Eine besonders vorteilhafte Weiterbildung der erfindungsgemäßen Sonnenschutzvorrichtung zur Realisierung einer insbesondere formschlüssigen Verbindung ist dadurch gekennzeichnet, dass an dem Gehäuse wenigstens ein Gegenhalter angeordnet ist und dass an dem Blendenelement wenigstens ein Halteteil angeordnet ist, z.B. in Form einer sog. Haltezunge, das mit dem Gegenhalter formschlüssig und/oder kraftschlüssig zusammenwirkt, letzteres insbesondere nach Aktivieren eines entsprechenden Kraftschluss- oder Befestigungselements.

Vorteilhafterweise sind wenigstens (oder genau) zwei Gegenhalter und zugehörige Halteteile vorgesehen, um die Verbindungssicherheit zu erhöhen.

Der oder die Gegenhalter ist/sind bevorzugt fest mit dem Gehäuse verbunden. Dies schließt neben stoffschlüssigen Verbindungen, z.B. durch Kleben oder Schweißen, insbesondere auch lösbare Verbindungen, wie z.B. Schraubverbindungen, oder andere Verbindungsarten, wie Nietverbindungen, mit ein.

Das Halteteil oder die Halteteile ist/sind dagegen bevorzugt fest mit dem Blendenelement verbunden. Dies schließt neben stoffschlüssigen Verbindungen, z.B. durch Kleben oder Schweißen, ebenfalls insbesondere auch lösbare Verbindungen, wie z.B. Schraubverbindungen, oder andere Verbindungsarten, wie Nietverbindungen, oder integrales oder einstückiges Anformen mit ein.

Durch den genannte Formschluss von Gegenhalter und Halteteil lässt sich erreichen, dass Blende und Gehäuse verliersicher aneinander gehalten sind, noch bevor der genannte Kraftschluss, z.B. durch Aktivieren des entsprechenden Kraftschluss- oder Befestigungselements, realisiert wird. Eine andere vorteilhafte Weiterbildung der erfindungsgemäßen Sonnenschutzvorrichtung ist dadurch gekennzeichnet, dass der Gegenhalter als von dem Gehäuse abragendes C-Profilteil (C-Profilabschnitt) ausgebildet ist. Dieses weist einen ersten freien Schenkel auf, mit dem es an dem Gehäuse festgelegt ist. Ein zweiter freier Schenkel des C-Profilteils ist mit/in einem ersten freien Abstand von dem Gehäuse angeordnet ist, erstreckt sich dabei vorzugsweise im Wesentlichen parallel zu diesem. Das Halteteil dagegen ist in/mit einem zweiten freien Abstand von einem Blendengrundkörper des Blendenelements angeordnet, wobei der zweite freie Abstand zumindest einer Dicke bzw. Materialstärke des zweiten freien Schenkels im Wesentlichen, d.h. bis auf kleinere Abweichungen entspricht. Der Gegenhalter greift mit dem zweiten freien Schenkel zwischen den Blendengrundkörper des Blendenelements und das Halteteil ein und ist somit dort formschlüssig und vorzugsweise auch kraftschlüssig (klemmend) gehalten, so dass dementsprechend die Blende formschlüssig und vorzugsweise auch kraftschlüssig mit dem Gehäuse verbunden ist.

Eine solche Ausgestaltung hat sich aus Sicht der Anmelderin als besonders vorteilhaft sowohl in der Herstellung als auch in der Handhabung erwiesen. Die Blende kann einfach auf den zweiten freien Schenkel des C-Profilteils aufgeschoben werden, wobei sie diesen mit dem Halteteil und dem Blendengrundkörper umgreift, und ist dabei in der gewünschten Weise in der genannten Ebene verschiebbar.

Eine wieder andere vorteilhafte Weiterbildung der erfindungsgemäßen Sonnenschutzvorrichtung ist dadurch gekennzeichnet, dass der Gegenhalter mit seinem zweiten freien Schenkel zwischen dem Blendengrundkörper und dem Halteteil geklemmt ist.

Dies sorgt durch Kraftschluss für eine gewisse Begrenzung der Verschiebbarkeit der Blende, die somit in vorteilhafter Weise in der gewünschten Position verbleibt.

Eine weitere vorteilhafte Weiterbildung der erfindungsgemäßen Sonnenschutzvorrichtung ist dadurch gekennzeichnet, dass der Abstand zwischen dem Halteteil und dem Blendengrundkörper einstellbar ist.

Dadurch kann insbesondere die genannte Klemmwirkung angepasst werden, um beispielsweise gezielt die Klemmkraft zu erhöhen und eine Positionstreue der Blende zu verbessern oder um unterschiedliche Blenden (mit unterschiedlich dicken Halteteilen) verwenden zu können.

Eine besonders vorteilhafte Weiterbildung der erfindungsgemäßen Sonnenschutzvorrichtung ist dadurch gekennzeichnet, dass an dem Blendenelement wenigstens ein Befestigungselement, vorzugsweise ein Schraubmittel, vorgesehen ist, das sich durch den Blendengrundkörper und das Halteteil erstreckt und von außerhalb der Sonnenschutzvorrichtung betätigbar ist.

Ein solches Befestigungselement kann in vorteilhafter Weise für eine finale Festlegung der Blende (insbesondere durch Kraftschluss) sorgen, nachdem diese geeignet ausgerichtet und positioniert wurde.

Die Betätigbarkeit von außen, z.B. mittels eines herkömmlichen Schraubenziehers, erleichtert die Handhabung durch das Montagepersonal. Zu demselben Zweck kann das Befestigungselement an der Blende vormontiert sein. Dadurch ergibt sich außerdem auch eine Zeitersparnis für das Montagepersonal.

Eine bevorzugte Weiterbildung der erfindungsgemäßen Sonnenschutzvorrichtung ist dadurch gekennzeichnet, dass sich das Befestigungselement durch jeweils einen Durchbruch in dem Blendengrundkörper und in dem Halteteil erstreckt. Im Falle der Ausbildung des Befestigungselements als Schraubmittel kann außerdem vorgesehen sein, dass eine Mutter (oder allgemein ein komplementäres Befestigungselement) dauerhaft an dem Halteteil und mit dem Durchbruch fluchtend befestigt ist.

Dies erleichtert die bereits angesprochene Betätigbarkeit von außen. Durch die dauerhafte Befestigung insbesondere der Mutter wird eine weiter verbesserte Handhabbarkeit erreicht. Der Durchbruch kann dabei relativ klein und optisch unauffällig ausgebildet sein, weil die erreichbare Verstellbarkeit der Blende nicht von einer Größe des Durchbruchs bzw. einem entsprechenden Übermaß gegenüber dem Befestigungselement abhängt.

Eine andere bevorzugte Weiterbildung der erfindungsgemäßen Sonnenschutzvorrichtung ist dadurch gekennzeichnet, dass der Gegenhalter eine Ausnehmung in dem zweiten freien Schenkel aufweist. Dabei ist das Befestigungselement im Bereich der Ausnehmung angeordnet.

Der zweite freie Schenkel kann demnach selbst insbesondere C- bzw. U-förmig ausgebildet sein. Wenn die Ausnehmung gegenüber einer entsprechenden Abmessung (z.B. dem Durchmesser) des Befestigungselements ein Übermaß aufweist, kann die Blende und mit dieser das Befestigungselement innerhalb der Ausnehmung bewegt werden, wodurch die angestrebte Verschiebbarkeit der Blende gewährleistet ist. Nach erfolgter Positionierung der Blende kann das Befestigungselement aktiviert (beispielsweise angezogen) werden, um so Blende und Gegenhalter durch Kraftschluss relativ zueinander zu fixieren.

Eine besonders bevorzugte Weiterbildung der erfindungsgemäßen Sonnenschutzvorrichtung ist dadurch gekennzeichnet, dass der Gegenhalter als asymmetrisches C-Profil ausgebildet ist. Dies bedeutet, dass der zweite freie Schenkel des C-Profilteils kürzer ist als der erste freie Schenkel des C-Profilteils.

Der relativ lange erste freie Schenkel trägt zu einer sicheren Verbindung zwischen Gegenhalter und Gehäuse bei. Der relativ kürzere zweite frei Schenkel ermöglicht dagegen ein leichtes seitliches Aufschieben der Blende, ohne dass diese dafür ein zu großes Mindermaß gegenüber der Deckennische aufweisen muss, sorgt also für möglichst kleine erreichbare Spaltmaße.

Noch eine bevorzugte Weiterbildung der erfindungsgemäßen Sonnenschutzvorrichtung ist dadurch gekennzeichnet, dass der Gegenhalter hinsichtlich des ersten freien Abstands verstellbar ausgebildet ist. Dies kann insbesondere erreicht werden, indem ein mittlerer Schenkel des C-Profilteils, der die beiden freien Schenkel verbindet, in seiner Länge verstellbar ist. Vorzugsweise kann der mittlere Schenkel zu diesem Zweck eine zweiteilige Ausgestaltung aufweisen und mit wenigstens einem Langloch versehen sein.

Dadurch kann der Abstand zwischen dem Gehäuse und dem zweiten freien Schenkel eingestellt werden, wodurch auch ein Abstand der Blende von dem Gehäuse einstellbar wird, um ihn an örtliche konstruktive Gegebenheiten anzupassen und für die gewünschte Ästhetik zu sorgen.

Eine ganz besonders bevorzugte Weiterbildung der erfindungsgemäßen Sonnenschutzvorrichtung ist dadurch gekennzeichnet, dass der Blendengrundkörper wenigstens eine seitliche Abkantung aufweist, vorzugsweise eine rechtwinklige Abkantung. Dabei ist vorzugsweise das Halteteil an der Abkantung angebracht ist, höchst vorzugsweise stoffschlüssig.

Die genannte Abkantung sorgt neben einer verbesserten mechanischen Stabilität der Blende auch für ein verbessertes Aussehen derselben im betreffenden Randbereich. Die Abkantung kann außerdem dazu dienen, das Halteteil zu befestigen, so dass sich dieses vorteilhafter Weise parallel zu einer Ebene des Blendengrundkörpers erstreckt, was eine bevorzugte Ausgestaltung darstellt.

Des weiteren ist eine Weiterbildung der erfindungsgemäßen Sonnenschutzvorrichtung dadurch gekennzeichnet, dass wenigstens eine Führungsschiene für das Markisentuch vorhanden ist, um dieses zu führen, wenn es von der genannten (Tuch-)Welle abgerollt wird, um seine Sonnenschutzwirkung zu entfalten. Vorzugsweise ist auf beiden Seiten einer mit dem Markisentuch abzudeckenden (Fenster-)Öffnung eine solche Führungsschiene angeordnet. Stirnseitig an einer Ausfallprofilleiste des Markisentuchs ist ein Führungsschuh vorhanden, vorzugsweise beidseitig, d.h. je ein Führungsschuh pro Führungsschiene, der bei einem Abwickeln des Markisentuchs in der Führungsschiene geführt ist.

Um bei einer solchen Ausgestaltung zu erreichen, dass nach erfolgter wunschgemäßer Positionierung der Blende nun nicht etwa das Markisentuch bzw. eine entsprechend definierte Markisenebene bezogen auf einen Rand der Blende schief verläuft, was wiederum ästhetisch unschön sein kann, ist vorgesehen, dass der Führungsschuh (oder vorzugsweise beide Führungsschuhe) an der Ausfallprofilleiste quer zu der Markisenebene verstellbar ist/sind.

Auf diese Weise kann das Markisentuch bzw. die dadurch definierte Markisenebene in ihrer Orientierung an die Blende angepasst werden. Dies kann sinnvoll sein, wenn z.B. die Nische und eine zugehörige Fensteröffnung, die durch die Markise abzudecken ist, bzw. eine betreffende Fensterlaibung nicht exakt zueinander passend ausgebildet sind, was im Baubereich relativ oft vorkommt.

Die vorliegende Erfindung umfasst somit insbesondere eine Senkrechtmarkise für den Einbau in eine (Decken-) Nische, die nach dem Einbau mit einer Blende abgedeckt wird. Die Blende kann für verschiedene Nischenmasse stets im Wesentlichen gleiche Längs- und gleiche Querspalten bezogen auf entsprechende Ränder der Nische aufweisen, was durch einen Verschiebemechanismus der Blende gewährleistet ist. Die Erfindung ist nicht auf Senkrechtmarkisen, d.h. auf eine vertikale Erstreckung der abgewickelten Markisentuchs beschränkt.

Vorzugsweise ist dabei nur ein Befestigungselement des Verschiebemechanismus von unten sichtbar.

Blendenseitige (rückseitige) Halteteile oder Haltezungen können bei einer speziellen Ausgestaltung der Erfindung auf entsprechende Klemmzungen in Form der genannten zweiten freien Schenkel von Gegenhaltern aufgeschoben sein und durch Kraftschluss einen sicheren Halt in dem verschobenen/eingestellten Zustand der Blende ermöglichen.

Wenigstens ein Gegenhalter kann fest an der Markise bzw. an dem Gehäuse angebracht sein, und die Blende kann mit einem geeigneten Halteteil (Haltezunge) an diesem Gegenhalter verschiebbar vormontiert sein.

Wie vorstehend bereits detailliert ausgeführt wurde, kann der Verschiebemechanismus eine oder mehrere Haltezungen umfassen, die formschlüssig mit den Klemmzungen einer entsprechenden Anzahl von Gegenhaltern zusammenwirken.

Das mehrfach erwähnte Befestigungselement ist speziell dazu vorgesehen, den Kraftschluss für die endgültige Fixierung der durch Formschluss bereits vormontierten Blende aufzubringen.

Die Blende kann dazu dienen, Kabel, Stecker und sonstige Funktionselemente der Markise zu tragen, zu fixieren und/oder zu kaschieren.

Weitere Eigenschaften und Vorteile der Erfindung ergeben sich aus der nachfolgenden Beschreibung von Ausführungsbeispielen anhand der Zeichnung.
- Fig. 1: zeigt einen Querschnitt durch eine erfindungsgemäße Sonnenschutzvorrichtung in Form einer Senkrechtmarkise im Montagezustand;
- Fig. 2: zeigt zwei Gegenhalter einer erfindungsgemäßen Sonnenschutzvorrichtung;
- Fig. 3: zeigt ein Blendenelement mit zwei Halteteilen (Haltezungen) einer erfindungsgemäßen Sonnenschutzvorrichtung;
- Fig. 4: zeigt das Zusammenwirken der Gegenhalter gemäß Figur 2 und der Halteteile gemäß Figur 3 in einer ersten Ansicht;
- Fig. 5: zeigt das Zusammenwirken der Gegenhalter gemäß Figur 2 und der Halteteile gemäß Figur 3 in einer zweiten Ansicht;
- Fig. 6: zeigt schematisch die Verschiebbarkeit des Blendenelements bezüglich des Gegenhalters;
- Fig. 7: zeigt eine Unteransicht des Blendenelements innerhalb einer Deckennische;
- Fig. 8: zeigt schematisch eine erste Variante der erfindungsgemäßen Sonnenschutzvorrichtung;
- Fig. 9: zeigt schematisch eine zweite Variante der erfindungsgemäßen Sonnenschutzvorrichtung; und
- Fig. 10: zeigt schematisch eine dritte Variante der erfindungsgemäßen Sonnenschutzvorrichtung.

Gleiche Bezugszeichen bezeichnen in allen Figuren gleiche oder zumindest gleichwirkende Elemente.

Figur 1 zeigt schematisch und im Querschnitt eine erfindungsgemäße Sonnenschutzvorrichtung 1 mit einem Gehäuse 2, in dem eine Tuchwelle 3 mit einem auf die Tuchwelle 3 aufrollbaren Markisentuch 4 in Richtung des Doppelpfeils P drehbar gelagert ist. Das Gehäuse 2 ist in einer Deckennische 5 im Bereich der Fensteröffnung 6 eines Gebäudes montiert und weist an seiner Unterseite 7, die eine sog. Gehäuseebene G definiert, eine Austrittsöffnung 8 für das Markisentuch 4 auf. An dem freien Ende des Markisentuchs 4 ist ein Fallprofil oder eine Ausfallprofilleiste 9 befestigt, die beim Abwickeln des Markisentuchs 4 parallel zu der Fensteröffnung 6 beidseitig in einer Führungsschiene 10 geführt ist. Zu diesem Zweck ist beidseitig an der Ausfallprofilleiste 9 ein Führungsschuh 11 angebracht, der in die Führungsschiene 10 eingreift und bei einer Auf- und Abwärtsbewegung der Ausfallprofilleiste 9 in der Führungsschiene 10 geführt ist.

Die Deckennische 5 weist in der Unteransicht (vgl. Figur 7) zumindest angenähert rechteckige Abmessungen mit einer Länge und einer Breite auf, die jedoch nicht immer identisch ausgebildet und/oder gleichartig bezüglich der weiteren baulichen Gegebenheiten (z.B. einer Lage der Fensteröffnung 6 und/oder eines dort eingebauten Fensters 12) angeordnet ist. Abweichungen im Bereich von einigen Millimetern sind hier leicht möglich. Um nun die Deckennische 5 in der Unteransicht, d.h. bei Betrachtung von unten in Richtung Decke weitestgehend (optisch) zu verschließen und so die eigentliche Markisentechnik "zu verstecken", ist ein Blendenelement 13 vorgesehen, das in einer Ebene E parallel zu der genannten Gehäuseebene G sowie parallel zu der Austrittsöffnung 8 angeordnet und mit dem Gehäuse 2 über eine Befestigungseinrichtung 14 (auf die noch näher einzugehen sein wird) verbunden ist. Diese Verbindung ist derart ausgestaltet, dass das Blendenelement 13 in der Ebene E, d.h. in zwei zueinander senkrechten Raumrichtungen x, y relativ zum Gehäuse 2 reversibel verstellbar ist. Dies ist in der Figur 1 durch entsprechende, dem Fachmann geläufige Symbole bei dem Bezugszeichen V1 illustriert.

Zusätzlich kann vorgesehen sein, dass das Blendenelement 13 zusätzlich in einer weiteren Richtung z, die senkrecht zu den beiden vorgenannten (Raum-)Richtungen x und y verläuft, relativ zum Gehäuse reversibel verstellbar ist.

Die Blende bzw. das Blendenelement 13 ist in einem Abstand A von der Unterseite 7 des Gehäuses 2 angeordnet, so dass sie/es vorzugsweise mit einem unteren Rand 15 der Deckennische 5 bündig abschließt. Der Abstand A kann einstellbar sein, worauf weiter unten noch genauer eingegangen wird.

Es liegt im Rahmen der vorliegenden Erfindung, dass der Abstand A im Wesentlichen gleich Null ist, so dass die Blende 13 praktisch unmittelbar an dem Gehäuse 2 befestigt ist - insbesondere, wenn das Gehäuse 2 im Bereich der Austrittsöffnung 8 für das Markisentuch 4 eine Vertiefung (nicht gezeigt) zur Aufnahme der Ausfallprofilleiste 9 aufweist. Die Befestigungseinrichtung 14 ist dann entsprechend kurz bauend ausgeführt.

Die Blende 13 ist bevorzugt als - in der Unteransicht, vgl. Figur 7 - rechteckförmiges Blechteil, z.B. als Aluminium-Strangpressteil, ausgebildet und weist an ihren Rändern stabilisierende Abkantungen zur bei Montage rückwärtigen Seite auf, d.h. in Richtung des Gehäuses 2. Diese Abkantungen können jedoch auch entfallen bzw. entsprechend der Befestigungseinrichtung 14 nur kurz ausgeführt sein.

Durch die Verstellbarkeit der Blende 13 in der x- und y-Richtung lässt sich eine Breite des Spalts 16 zwischen der Blende 13 und dem umlaufenden Rand 17 der Deckennische 5 bzw. der Ausfallprofilleiste 9, wenn sich dieses in seiner oberen Stellung (bei aufgewickeltem Markisentuch 4) befindet, anpassen und nach Möglichkeit gleichmäßig gestalten, so dass für den Nutzer oder die Nutzerin ein hochwertiger und ästhetisch ansprechender optischer Eindruck entsteht. Durch die optionale zusätzliche Verstellbarkeit der Blende in z-Richtung kann sichergestellt sein, dass zwischen der Oberfläche der Blende und der Oberfläche benachbarter Wand- oder Gehäuseteile ein glatter, stufenloser Übergang erreicht ist.

Dieser Effekt lässt sich unter Umständen noch verstärken, wenn neben der Blende 13 auch die Ausfallprofilleiste 9 in ihrer Orientierung bezüglich der Blende 13 und/oder der Fensteröffnung 6 bzw. des Fensters 12 insbesondere ebenfalls zumindest in der x-Richtung, wie durch den Doppelpfeil V2 symbolisiert, und/oder zumindest in der y-Richtung und/oder zumindest in der z-Richtung verstellbar ist. Dies lässt sich insbesondere dadurch erreichen, dass die Führungsschuhe 11, von denen in Figur 1 nur einer dargestellt ist, in der x-Richtung und/oder der entsprechend anderen Richtung verstellbar ausgebildet sind, z.B. durch Vorsehen entsprechender Langlöcher und Schraubmittel (nicht gezeigt). Auf diese Weise lässt sich die in Figur 1 mit dem Bezugszeichen M versehene Markisenebene insbesondere an die Position und Orientierung der Blende 13 und/oder der Fensteröffnung 6 bzw. des Fensters 12 angleichen, wenn dies aus optisch-ästhetischen Gründen sinnvoll ist. Dadurch kann z.B. vermieden werden, dass bei leicht schiefer Fensterlaibung die Ausfallprofilleiste 9 in ihrer oberen Position (bei aufgewickeltem Markisentuch 4) sichtbar schräg bezüglich der Blende 13 ausgerichtet ist.

Die Figuren 2 bis 5 zeigen eine bevorzugte Ausgestaltung der genannten Befestigungseinrichtung 14 (vgl. Figur 1) bei einer erfindungsgemäßen Sonnenschutzvorrichtung 1 (vgl. Figur 1). Diese Befestigungseinrichtung setzt sich zusammen aus zwei in Figur 2 gezeigten Gegenhaltern 18, die jeweils eine asymmetrische C-Form aufweisen mit einem längeren ersten freien Schenkel 19, einem im Vergleich dazu kürzeren zweiten freien Schenkel 20 und einem mittleren Schenkel 21, der die beiden freien Schenkel 19, 20 verbindet. In dem ersten freien Schenkel 19 ist jeweils eine Bohrung 22 vorgesehen, die eine Befestigung des betreffenden Gegenhalters 18 an dem Gehäuse 2 (vgl. Figur 1) an dessen Unterseite 7 (vgl. Figur 1) ermöglicht, so dass der Gegenhalter 18 von dem Gehäuse abragt. Der zweite freie Schenkel 20 weist an sich wiederum eine C-Form oder U-Form auf, denn er besitzt eine zentrale Ausnehmung 23. Im Bereich dieser Ausnehmung 23 wirkt der Gegenhalter mit einem an der Blende 13 (vgl. Figur 1) vorhandenen Halteteil zusammen, auf das nun anhand von Figur 3 näher eingegangen wird.

Figur 3 zeigt die Blende 13 entsprechend Figur 1, bei der an einem Blendengrundkörper 24, der seitlich die bereits erwähnten Abkantungen 25 aufweist, an der einen (ohne Beschränkung der linken) seitlichen Abkantung 25 zwei Halteteile 26 in Form zweier Haltezungen angeordnet sind. Die Halteteile 26 können insbesondere stoffschlüssig an der Blende 13 bzw. deren Abkantung 25 befestigt sein; sie können jedoch auch anderweitig befestigt sein, z.B. angenietet, oder sogar einstückig (integral) mit der restlichen Blende 13 hergestellt sein. Die Halteteile 26 weisen einen freien Abstand a zu dem Blendengrundkörper 24 auf, wobei der Abstand a einstellbar bzw. veränderbar sein kann, siehe unten. Der Abstand a entspricht etwa einer (Material-) Dicke D (vgl. Figur 2) des Gegenhalters 18 zumindest im Bereich des zweiten freien Schenkels 20, d.h. a ≈ D, kann wegen einer gewissen Flexibilität der Halteteile 26 aber auch etwas kleiner oder größer als die Dicke D sein.

Durch die Halteteile 26 erstreckt sich jeweils ein Befestigungselement 27 in Form einer Schraube, wozu die Halteteile 26 jeweils einen Durchbruch (nicht bezeichnet) aufweisen, der mit einem zugehörigen Durchbruch 28 in der Blende 13 bzw. dem Blendengrundkörper 24 fluchtet, so dass das jeweilige Befestigungselement 27 durch beide Durchbrüche geführt ist. Auf der dem Blendengrundkörper 24 abgewandten Seite der Halteteile 26 ist im Bereich des Durchbruchs jeweils ein komplementäres Befestigungselement 29 in Form einer Mutter angeordnet und vorzugsweise dauerhaft fest mit dem betreffenden Halteteil 26 verbunden, z.B. stoffschlüssig. Das Befestigungselement 27 ist auch durch das komplementäre Befestigungselement 29 geführt.

Das Befestigungselement 27 ist bei der gezeigten Ausführungsform von unten (vgl. Figur 1), d.h. von außerhalb der Deckennische 5 (vgl. Figur 1) bedienbar, wie sich anhand von Figur 4 ersehen lässt.

Figur 4 und Figur 5 zeigen, wie die Gegenhalter 18 aus Figur 2 mit der Blende 13 aus Figur 3 zusammenwirken, um die Blende 13 verschiebbar an dem Gehäuse 2 (vgl. Figur 1) bzw. dessen Unterseite 7 zu befestigen. Im Sinne der vorliegenden Nomenklatur bilden die Elemente in Figur 4 und 5 - mit Ausnahme der eigentlichen Blende 13, also des Blendengrundkörpers 24 und seiner Abkantungen 25 - die bereits zuvor erwähnte Befestigungseinrichtung 14 (vgl. Figur 1).

Bezugszeichen 30 bezeichnet einen Kopf des Befestigungselements 27, insbesondere einen Schraubenkopf, über den das Befestigungselement 27 mittels eines herkömmlichen Werkzeugs 30', hier eines Schraubenziehers, betätigbar bzw. aktivierbar ist. Durch diese Betätigung verringert sich der genannte Abstand a. Wenn nun der Gegenhalter 18 mit seinem zweiten freien Schenkel 20 zwischen dem Blendengrundkörper 24 und dem betreffenden Halteteil 26 angeordnet ist, wobei das Befestigungselement 27 durch die Ausnehmung 23 geführt ist, kann mittels Verringerung des Abstands a eine Klemmung des Gegenhalters 18 bewirkt werden. Die Blende 13 ist dann (temporär) unverschiebbar kraftschlüssig an dem Gegenhalter 18 und folglich an dem Gehäuse 2 (vgl. Figur 1) festgelegt. Nach Lösen des Befestigungselements 27 ist wieder die gewünschte Verschiebbarkeit der Blende 13 gegeben. Das gilt für den zweiten Gegenhalter 18 (und bei Bedarf für weitere Gegenhalter) entsprechend.

Zur Montage der Blende 13 wird diese von unten mit dem Blendengrundkörper 24 an die zweiten Schenkel 20 der Gegenhalter 18 angelegt und dann so verschoben, dass der betreffende Gegenhalter 18 mit seinem zweiten freien Schenkel 20 zwischen dem Blendengrundkörper 24 und dem betreffenden Halteteil 26 angeordnet ist, wie bereits beschrieben. Dabei befindet sich das Befestigungselement 27 im Bereich der Ausnehmung 23, wie bereits erwähnt wurde.

In der Praxis kann der Gegenhalter 18 bereits an dem Gehäuse 2 (vgl. Figur 1) vormontiert sein, was zeichnerisch nicht weiter dargestellt ist. Insbesondere kann auch eine (Höhen-) Verstellbarkeit der Anbindung des Gegenhalters 18 an das Gehäuse vorgesehen sein, um auf diese Weise den Abstand A einzustellen (nicht gezeigt).

Die vorstehend beschriebene Ausgestaltung ist optisch besonders diskret, weil von unten nur die relativ kleinen Köpfe 30 der Befestigungsmittel sichtbar sind, vgl. Figur 7.

Die Figuren 6 und 7 verdeutlichen nochmals die erfindungsgemäß erreichte Verschiebbarkeit der Blende 13.

In der Figur 6 ist erkennbar, wie die Blende 13 aufgrund der Lage des Befestigungselements 27 bezüglich des Gegenhalters 18 innerhalb der Ausnehmung 23 des zweiten Schenkels 20 beweglich ist. In ±y-Richtung ist die Verschiebbarkeit durch die betreffende Abmessung der Ausnehmung 23 begrenzt; Gleiches gilt in der +x-Richtung. In -x-Richtung ließe sich die Blende dagegen (theoretisch) so weit verschieben, bis die rechte Abkantung 25 auf den Gegenhalter 18 bzw. dessen mittleren Schenkel 21 trifft. Dies kann bei der Montage hilfreich sein.

Figur 7 zeigt eine Ansicht von unten (vgl. Figur 1). Dargestellt sind die Blende 13 und die Kontur der Deckennische 5 (sowie die Ausfallprofilleiste 9, gestrichelt). Aufgrund der gegebenen Verschiebbarkeit der Blende 13 kann der Spalt 16 regelmäßig und optisch ansprechend eingestellt werden, vorzugsweise mit umlaufend gleichem Spaltmaß oder zumindest mit gleichen bzw. konstanten Spaltmaßen in der Querrichtung x (siehe Bezugszeichen M1) und in der Längsrichtung y (M2, M2'). Beispielsweise kann die Blende 13 so verschoben werden, dass gilt: M2 = M2' und oder M1 = M1(y) = konstant. Dies kann auch in Bezug auf die Ausfallprofilleiste 9 gelten und insbesondere - bei entsprechender Ausgestaltung - durch dessen zusätzliche Einstellbarkeit unterstützt werden, wie weiter oben beschrieben. Ungenauigkeiten speziell bei der baulichen Ausgestaltung der Deckennische 5 können so vorteilhaft ausgeglichen oder zumindest größtenteils kaschiert werden.

Von der Befestigungseinrichtung 14 (vgl. Figur 1) sieht der Betrachter von unten nur die relativ kleinen Köpfe 30 der Befestigungselemente.

Die Figuren 8 bis 10 zeigen, in einer vereinfachten Darstellung analog zur Figur 1, mögliche weitere Ausgestaltungen der Sonnenschutzvorrichtung 1 speziell hinsichtlich der Befestigungseinrichtung 14. Dargestellt ist außerdem, dass die Blende 13 zur Kaschierung, Befestigung oder Führung von Kabeln 31 oder dgl. dienen kann, die zum Betrieb der Sonnenschutzvorrichtung 1 benötigt werden.

Gemäß Figur 8 ist die Befestigungseinrichtung 14 zur magnetischen Befestigung der Blende 13 ausgebildet. Letztere weist dazu einen (Permanent-) Magneten 32 auf, der rückseitig am Blendengrundkörper 24 befestigt ist, z.B. angeklebt. Der Gegenhalter 18 (vgl. Figur 2) oder ein anderes an dem Gehäuse 2 befestigtes Verbindungsteil 33 ist aus einem (ferro-) magnetischen Material gefertigt, so dass der Magnet 32 magnetisch daran haftet. Auch so lässt sich die Blende 13 verschiebbar befestigen.

Natürlich kann der Magnet 32 abweichend an dem genannten Verbindungsteil 33 angeordnet sein, wenn die Blende aus einem magnetischen Material (z.B. magnetischem Stahl) hergestellt ist. Es reicht jeweils auch aus, wenn Blende 13 bzw. Verbindungsteil 33 nur zum Teil aus dem genannten Material bestehen bzw. in einem Bereich mit einem solchen Material ausgestattet (z.B. beschichtet oder beklebt) sind.

Gemäß Figur 9 ist die Befestigungseinrichtung 14 als Klettverbindung ausgebildet. Dazu ist rückseitig an der Blende 13 z.B. ein Hakenmaterial 34 aufgeklebt, während an dem Verbindungsteil 33 ein zugehöriges Schlaufenmaterial 35 aufgeklebt ist, oder umgekehrt. Auch Material mit sog. Pilzvorsprüngen kann (auf beiden Seiten der Verbindung) Verwendung finden. Auch so lässt sich die Blende 13 annehmbar und (neu) positionierbar, d.h. im Sinne der vorliegenden Erfindung verschiebbar befestigen.

In der Figur 10 ist gezeigt, dass bzw. wie die Befestigungseinrichtung 14 hinsichtlich des Abstands A verstellbar ausgebildet sein kann. Dazu kann das Verbindungsteil 33 (also z.B. der Gegenhalter 18 gemäß Figur 2) zweiteilig ausgebildet sein, wobei ein Teil ein Langloch 36 aufweist und das andere Teil einen "normalen" (kreisrunden) Durchbruch 37 aufweist, um die gewünschte Einstellbarkeit zu erreichen. Dem Fachmann sind andere konstruktive Ausführungsmöglichkeiten einer solchen Verstellbarkeit bekannt.

Selbstverständlich kann die Verstellbarkeit gemäß Figur 10 mit den Verbindungsmöglichkeiten gemäß Figur 2 bis 7, Figur 8 oder Figur 9 kombiniert werden.

Die Verbindungsmöglichkeiten gemäß Figur 8 oder Figur 9 können - bei entsprechender Ausgestaltung der Blende 13 - auch mit einem Abstand A ≈ 0 ausgeführt werden, wie weiter oben anhand von Figur 1 beschrieben.

## Patentansprüche

1. Sonnenschutzvorrichtung (1) mit einem Gehäuse (2), in dem eine Tuchwelle (3) mit einem aufrollbaren Markisentuch (4) drehbar gelagert ist, wobei das Gehäuse (2) in eine Nische (5) eines Gebäudes durch eine Nischenöffnung einführbar ist und zur Montage in der Nische (5) vorgesehen ist und an einer Seite eine Austrittsöffnung (8) für das Markisentuch (4) aufweist, **dadurch gekennzeichnet, dass** an dem Gehäuse (2) ein Blendenelement (13) zur zumindest teilweisen Abdeckung der Nischenöffnung angeordnet ist, das in einer Ebene (E) in zwei zueinander senkrechten Richtungen (x, y) relativ zum Gehäuse (2) reversibel verstellbar ist.

2. Sonnenschutzvorrichtung nach Anspruch 1, **dadurch gekennzeichnet, dass** das Blendenelement (13) zusätzlich in einer weiteren Richtung (Z), die senkrecht zu den beiden zueinander senkrechten Richtungen (x, y) verläuft, relativ zum Gehäuse (2) reversibel verstellbar ist.

3. Sonnenschutzvorrichtung (1) nach Anspruch 1 oder 2, **dadurch gekennzeichnet, dass** das Blendenelement (13) kraftschlüssig an dem Gehäuse (2) befestigt ist.

4. Sonnenschutzvorrichtung (1) nach einem der Ansprüche 1 bis 3, **dadurch gekennzeichnet, dass** das Blendenelement (13) magnetisch an dem Gehäuse (2) befestigt ist.

5. Sonnenschutzvorrichtung (1) nach Anspruch 1 oder 2, **dadurch gekennzeichnet, dass** das Blendenelement (13) formschlüssig an dem Gehäuse (2) befestigt ist.

6. Sonnenschutzvorrichtung (1) nach einem der Ansprüche 2 oder 5, **dadurch gekennzeichnet, dass** das Blendenelement (13) mittels einer Klettverbindung (34, 35) an dem Gehäuse (2) befestigt ist.

7. Sonnenschutzvorrichtung (1) nach einem der Ansprüche 1 bis 6, **dadurch gekennzeichnet, dass** an dem Gehäuse (2) wenigstens ein Gegenhalter (18) angeordnet ist und dass an dem Blendenelement (13) wenigstens ein Halteteil (26) angeordnet ist, das mit dem Gegenhalter (18) kraftschlüssig und/oder formschlüssig zusammenwirkt.

8. Sonnenschutzvorrichtung (1) nach Anspruch 7, **dadurch gekennzeichnet, dass** der Gegenhalter (18) als von dem Gehäuse (2) abragendes C-Profilteil ausgebildet ist, dessen erster freier Schenkel (19) an dem Gehäuse (2) festgelegt ist, so dass sein zweiter freier Schenkel (20) mit einem ersten freien Abstand (A) von dem Gehäuse (2) angeordnet ist, und dass das Halteteil (26) in einem zweiten freien Abstand (a) von einem Blendengrundkörper (24) des Blendenelements (13) angeordnet ist, wobei der zweite freie Abstand (a) zumindest einer Dicke (D) des zweiten freien Schenkels (20) entspricht und der Gegenhalter (18) mit dem zweiten freien Schenkel (20) zwischen den Blendengrundkörper (24) des Blendenelements (13) und das Halteteil (26) eingreift.

9. Sonnenschutzvorrichtung (1) nach Anspruch 8, **dadurch gekennzeichnet, dass** der Gegenhalter (18) mit seinem zweiten freien Schenkel (20) zwischen dem Blendengrundkörper (24) und dem Halteteil (26) geklemmt ist.

10. Sonnenschutzvorrichtung (1) nach Anspruch 8 oder 9, **dadurch gekennzeichnet, dass** der zweite freie Abstand (a) zwischen dem Halteteil (26) und dem Blendengrundkörper (24) einstellbar ist.

11. Sonnenschutzvorrichtung (1) nach einem der Ansprüche 8 bis 9, **dadurch gekennzeichnet, dass** an dem Blendenelement (13) wenigstens ein Befestigungselement (27), vorzugsweise ein Schraubmittel, vorgesehen ist, das sich durch den Blendengrundkörper (24) und das Halteteil (26) erstreckt und von außerhalb der Sonnenschutzvorrichtung (1) betätigbar ist.

12. Sonnenschutzvorrichtung (1) nach Anspruch 11, **dadurch gekennzeichnet, dass** sich das Befestigungselement (27) durch jeweils einen Durchbruch (28) in dem Blendengrundkörper (24) und in dem Halteteil (26) erstreckt, wobei im Falle der Ausbildung als Schraubmittel eine Mutter (29) dauerhaft an dem Halteteil (26) mit dem Durchbruch (28) fluchtend befestigt ist.

13. Sonnenschutzvorrichtung (1) nach einem der Ansprüche 8 bis 12, **dadurch gekennzeichnet, dass** der Gegenhalter (18) als asymmetrisches C-Profil ausgebildet ist, wobei der zweite freie Schenkel (20) kürzer ist als der erste freie Schenkel (19).

14. Sonnenschutzvorrichtung (1) nach einem der Ansprüche 7 bis 13, **dadurch gekennzeichnet, dass** der Blendengrundkörper (24) wenigstens eine seitliche Abkantung (25) aufweist, wobei vorzugsweise das Halteteil (26) an der Abkantung (25) angebracht ist, höchst vorzugsweise stoffschlüssig.

15. Sonnenschutzvorrichtung (1) nach einem der Ansprüche 1 bis 14, **dadurch gekennzeichnet, dass** wenigstens eine Führungsschiene (10) für das Markisentuch (4) vorhanden ist und dass stirnseitig an einer Ausfallprofilleiste (9) ein Führungsschuh (11) vorhanden ist, der bei einem Abwickeln des Markisentuchs (4) in der Führungsschiene (10) geführt ist, wobei der Führungsschuh (11) an der Ausfallprofilleiste (9) quer zu einer Markisenebene (M) verstellbar ist.
